# DEMANDE DE BREVET EUROPEEN

(11) **EP 4 764 350 A1**
(43) Date de publication de la demande: **24.06.2026**
(21) Numéro de dépôt: 25224716.8
(22) Date de dépôt: 17.12.2025
(51) Int. Cl.: F24H 4/04, F24H 9/02, F24D 17/02

(54) **DISPOSITIF DE CHAUFFAGE THERMODYNAMIQUE D EAU SANITAIRE COMPRENANT UN CAISSON AVEC PRÉ-MONTAGE AVEC PION DE CENTRAGE**

(30) Priorité: 20.12.2024 FR 2414918
(71) Demandeur: ATLANTIC INDUSTRIE, 85000 La Roche-sur-Yon (FR)
(72) Inventeur: MEZACHE, Valentin, 85280 LA FERRIERE (FR); PIROT, Vincent, 85180 LES SABLES D'OLONNE (FR)
(74) Mandataire: Ipsilon

(57) **Abrégé**

Dispositif (1) de chauffage thermodynamique d'eau sanitaire comprend un ballon (2) s'étendant suivant une direction principale (X), un seau (9) monté sur une partie supérieure (4) du ballon (2) formant un fond (8) et une paroi périphérique (10) pour créer un espace de réception (33) partiellement formé avec un caisson (16) comprenant une première coquille (18) qui est configurée pour être montée de manière amovible sur le seau (9) par un mouvement suivant une direction (Dt) transversale, la première coquille (18) se déformant élastiquement lors de son montage et comprenant deux organes de fixation latéraux (120) coopérant avec deux organes de fixation (121) du seau (9) pour une fixation amovible, ainsi qu'une surface intérieure (40) formant un logement (100) pour coopérer avec un plot (101) de centrage pour centrer la première coquille (18) par rapport au seau (9) lors du montage dans un plan transversal à la direction principale (X).

## Description

### Domaine technique

La présente invention concerne le domaine du bâtiment, notamment de l'eau chaude sanitaire. En particulier, l'invention concerne un dispositif de chauffage d'eau sanitaire.

### Arrière-plan technologique

Il existe des dispositifs de chauffage d'eau sanitaire à pompe à chaleur dans lesquels la source froide de pompage est issue d'un flux de ventilation d'un bâtiment. Ils sont ainsi dits « combinés » en ce qu'ils permettent la production d'eau chaude et la ventilation d'un bâtiment.

Généralement, un échangeur thermique de la pompe à chaleur est monté au-dessus du ballon de stockage dans un seau, fermé par un couvercle, ou entre deux coquilles.

Le maintien en position sur le dispositif des deux coquilles est parfois assuré par le vissage des coquilles entre elles. Cette solution n'est cependant pas optimale car le montage des coquilles est compliqué. En effet, une première coquille doit être positionnée sur le dispositif, puis la deuxième coquille doit être approchée, tout en maintenant la première coquille par une main, ou en espérant que celle-ci reste en position. Cela pose également un problème lors des maintenances de la pompe à chaleur, car l'ouverture du caisson implique le risque de faire tomber l'une des coquilles, notamment la coquille arrière qui est difficile d'accès une fois installée chez le client. Le vissage nécessite également l'utilisation d'un outillage adapté qui monopolise une main de l'installateur et limite donc ses possibilités de manutention de la ou des coquilles.

Pour faciliter le montage et la maintenance des coquilles sur le dispositif, il est connu de fixer une première coquille par vissage sur le manteau extérieur du ballon. Néanmoins, cette étape de vissage supplémentaire réduit les cadences de production des dispositifs de chauffage d'eau. Cette solution dégrade également l'aspect extérieur du dispositif.

Les documents WO2024/066838, WO2024/066839 et WO2024/066818 décrivent un ballon d'eau avec une pompe à chaleur installée sur le dessus du ballon.

Il existe un besoin d'améliorer encore le montage du caisson des dispositifs thermodynamiques de chauffage d'eau pour simplifier la production et la maintenance tout en garantissant un aspect extérieur esthétique.

### Résumé de l'invention

La présente invention répond à ces besoins grâce à, un dispositif de chauffage thermodynamique d'eau sanitaire comprenant :
- un ballon de stockage de l'eau s'étendant suivant une direction principale ;
- un seau monté sur une partie supérieure du ballon, le seau formant un fond et comprenant une paroi périphérique s'étendant à partir et autour du fond pour former au moins partiellement un espace de réception ;
- un caisson formant une paroi latérale de caisson et une surface supérieure du caisson pour former au moins partiellement avec le seau l'espace de réception, le caisson comprenant une première coquille et une deuxième coquille, la première coquille formant une demi-paroi latérale de caisson et une demi-surface supérieure de caisson ;
- un module de chauffage de l'eau comprenant une pompe à chaleur, au moins une partie de la pompe à chaleur étant disposée dans l'espace de réception ;
- un module d'extraction d'air monté à l'intérieur de l'espace de réception ;
   **caractérisé en ce que** la première coquille est configurée pour être montée de manière amovible sur le seau par un mouvement suivant une direction sensiblement transversale à la direction principale, la première coquille étant configurée pour se déformer élastiquement lors de son montage sur le seau ;
   et en ce que la première coquille comprend deux organes de fixation latéraux configurés pour coopérer, grâce à la déformation élastique de la première coquille lors du montage de la première coquille sur le seau, avec deux organes de fixation correspondants du seau pour la fixation amovible de la première coquille sur le seau ;
   et en ce que la première coquille comprend une surface intérieure formant un logement compris entre les deux organes de fixation latéraux configuré pour coopérer avec le seau et pour centrer la première coquille par rapport au seau lors du montage de la première coquille sur le seau pour permettre le montage de la première coquille sur le seau dans un plan transversal à direction principale.

Par « l'air extrait », on entend de l'air extrait à l'intérieur du bâtiment, notamment pour l'évacuation de l'air vicié et/ou le renouvellement de l'air dans le bâtiment, de l'air extrait à l'intérieur du bâtiment au voisinage du dispositif ou de l'air extrait de l'extérieur via des gaines. En particulier, l'air extrait du bâtiment est la source d'apport de chaleur de la pompe à chaleur permettant ensuite le chauffage de l'eau de chauffage dans le ballon de stockage de l'eau.

Dans la présente invention, l'utilisation de deux organes de fixation latéraux configurés pour coopérer, grâce à la déformation élastique de la première coquille lors du montage de la première coquille sur le seau, avec deux organes de fixation correspondants du seau pour la fixation amovible de la première coquille sur le seau, permet un « pré-montage » de la première coquille et donc une « préfixation » de celle-ci. Cette opération peut se faire sans outil et permet ainsi à l'installateur d'utiliser ses deux mains pour la manutention de la coquille. L'opération de montage est ainsi simplifiée, car avant la fixation définitive, la première coquille est préfixée. Il n'est donc pas nécessaire de maintenir la première coquille ou de risquer une chute de celle-ci pendant sa fixation définitive.

De plus, l'utilisation d'un logement pour le centrage permet de garantir le bon positionnement de la première coquille pendant le montage, ce qui facilite la fixation de la première coquille une fois préfixée, car elle est correctement placée.

Par ailleurs, aucun vissage par l'extérieur n'est nécessaire pour la fixation de la première coquille sur le seau, ce qui permet d'avoir un aspect extérieur du dispositif plus esthétique. En particulier, la surface extérieure du ballon de stockage de l'eau peut venir dans la continuité de la surface extérieure du caisson.

Le logement peut être configuré pour coopérer avec un plot de centrage monté sur le seau et pour centrer la première coquille par rapport au seau lors du montage de la première coquille sur le seau pour permettre le montage de la première coquille sur le seau dans un plan transversal à direction principale.

Plus particulièrement, le ballon de stockage de l'eau peut comporter une cuve recouverte au moins sur une surface périphérique par une paroi latérale d'un manteau, la paroi latérale du caisson s'étendant dans le prolongement de la paroi latérale du manteau.

En particulier, la surface extérieure de la paroi latérale dudit manteau s'étend de préférence dans la continuité d'une surface extérieure de la paroi latérale de caisson.

Le ballon peut s'étendre suivant une direction principale verticale.

La paroi latérale du manteau peut entourer la cuve autour de la direction principale.

Le fond du seau peut s'étendre dans un plan perpendiculaire à la direction principale.

La paroi périphérique du seau peut s'étendre à partir du fond autour de la direction principale et sensiblement parallèlement à la direction principale.

La paroi latérale de caisson peut s'étendre autour de la direction principale et sensiblement parallèlement à la direction principale.

La paroi supérieure de caisson peut s'étendre dans un plan perpendiculaire à la direction principale.

Le ballon de stockage de l'eau est de préférence de section circulaire transversalement à la direction principale.

Le contour de la paroi périphérique du seau et/ou le contour la paroi latérale du caisson pris transversalement à la direction principale peut être polygonal, par exemple rectangulaire ou carré, ovale ou circulaire.

Le ballon de stockage de l'eau comprend de préférence un isolant thermique positionné entre la cuve et le manteau.

La paroi latérale du caisson peut venir en recouvrement, de préférence totalement, de la paroi périphérique du seau.

La deuxième coquille peut être fixée de manière amovible à la première coquille, chaque coquille formant une demi-paroi latérale de caisson et une demi-surface supérieure de caisson, les demi-parois latérales de caisson formant la paroi latérale de caisson et les demi-surfaces supérieures de caisson formant la surface supérieure de caisson ;

Les coquilles peuvent être configurée pour être déformée élastiquement lors de leur montage sur le dispositif, notamment sur le seau.

La déformation de la demi-paroi latérale nécessaire au montage de la première coquille et/ou des coquilles comprend une flexion autour d'un axe parallèle à la direction principale pour initier un déplacement de chacun des bords d'extrémité de la demi-paroi latérale.

Chacune des demi-parois latérales de caisson peut s'étendre le long d'un secteur angulaire autour de la direction principale, notamment un secteur angulaire autour de la direction principale de 180°.

On entend par « demi-paroi » le fait que la paroi latérale comprend deux portions de parois pour former totalité de la paroi latérale. Toutefois, cette formulation n'implique pas que le secteur angulaire autour de la direction principale est nécessairement de 180°. Il en est de même pour les autres éléments reprenant une formulation avec « demi ».

Le plot de centrage peut comprendre un système de détrompage configuré pour garantir le bon positionnement relativement à la direction principale de la première coquille par rapport au seau.

Le logement peut être configuré pour coopérer par encliquetage, lors du montage de la première coquille sur le seau, avec le plot de centrage.

Le plot de centrage peut comprendre une portion inférieure et une portion supérieure suivant la direction principale formant le système de détrompage, la coopération par encliquetage du logement et du plot étant possible uniquement sur la portion inférieure. Ainsi, l'utilisateur a, lors du montage, une indication sur la bonne mise en position de la première coquille suivant la direction principale s'il y a encliquetage du plot et, a contrario, une indication sur la mauvaise mise en position de la première coquille suivant la direction principale s'il n'y a pas encliquetage du plot. Cette indication, de par le recours à l'encliquetage, est au moins auditive et haptique, de sorte que le montage peut être réalisé à l'aveugle, c'est-à-dire sans avoir la possibilité de voir à la fois le logement est le pion, notamment lorsque le montage de la première coquille sur le seau se fait par l'arrière de la première coquille.

La première coquille peut comprendre au moins un évidement configuré pour former une zone de déformation préférentielle du logement lors de l'encliquetage du plot et du logement lors du montage de la première coquille sur le seau.

Le logement peut comprendre une portion de guidage, la portion de guidage étant ouverte vers l'intérieur de la première coquille,
et une portion d'encliquetage du plot, la portion de guidage débouchant dans la portion d'encliquetage du plot,
le logement étant configuré de manière à ce que, lors du montage de la première coquille sur le seau, le plot traverse la portion de guidage puis coopère par encliquetage avec la portion d'encliquetage, l'interaction entre la portion de guidage et le plot étant configurée pour guider la première coquille dans un plan transversal à la direction principale lors du montage de la première coquille sur le seau.

La première coquille peut comprendre une avancée s'étendant depuis la surface intérieure au niveau d'une portion centrale inférieure, l'avancée formant une surface de pose de la première coquille sur le seau lors du montage de la première coquille sur le seau. Cette avancée permet ainsi de faire reposer la première coquille sur le seau, notamment un bord supérieur de la paroi périphérique du seau, au début du montage ce qui permet d'avoir une première indication du positionnement de la première coquille, ce qui particulièrement avantageux pour faciliter le montage, notamment pour un montage à l'aveugle.

La première coquille peut comprendre une demi-lèvre s'étendant depuis la surface intérieure de la demi-paroi latérale de caisson, la demi-lèvre formant ledit logement, le logement formant une interruption de la demi-lèvre configurée pour former une zone de déformation préférentielle de la première coquille pour faciliter la déformation élastique de ladite coquille lors de son montage sur le seau.

La zone de déformation préférentielle de la première coquille peut être à proximité du logement.

La demi-lèvre peut former ladite avancée.

La hauteur de la paroi périphérique du seau perpendiculairement au fond peut être inférieure à la hauteur de la paroi latérale de caisson perpendiculairement au fond.

La pompe à chaleur peut comprendre un premier échangeur thermique de chauffage de l'eau et un deuxième échangeur thermique, le deuxième échangeur thermique étant positionné dans l'espace de réception, notamment sur le fond.

Le caisson peut comprendre une entrée d'air et une sortie d'air.

Le module d'extraction peut être configuré pour créer un flux d'air au travers du deuxième échangeur thermique.

Le module d'extraction peut comprendre un ventilateur ou est configuré pour être raccordé à un ventilateur, le ventilateur étant configuré pour permettre une circulation d'air entre l'entrée et la sortie.

Le ballon de stockage peut avoir un volume de stockage d'eau compris entre 50 l et 300 l.

### Brève description des figures

La description qui va suivre en regard des dessins annexés, donnés à titre d'exemples non limitatifs, fera bien comprendre en quoi consiste l'invention et comment elle peut être réalisée. Sur les figures annexées :
[fig. 1] illustre, en perspective, un exemple de dispositif selon l'invention ;
[fig. 2] illustre, en perspective, une partie supérieure du dispositif de la figure 1, une coquille du caisson étant omise ;
[fig. 3] illustre, en perspective, partiellement, une coquille du caisson du dispositif de la figure 1 ;
[fig. 4] est une coupe longitudinale du dispositif de la figure 1 à la jonction entre le ballon de stockage de l'eau et le caisson ;
[fig. 5] illustre, en vue de dessus, l'une des coquilles et le seau du dispositif de la figure 1 ;
[fig. 6] illustre, en perspective, partiellement, le logement de l'une des coquilles du dispositif de la figure 1 ;
[fig. 7] illustre, en perspective, partiellement, un agrandissement au niveau du logement de l'une des coquilles et du plot du seau du dispositif de la figure 1 ;
fig. 8] est une coupe longitudinale du dispositif de la figure 1 au niveau du logement et du plot ;
fig. 9] est une vue, en perspective, partielle, d'une partie inférieure d'un bord latéral de l'une des coquilles du dispositif de la figure 1 ;
fig. 10] est une vue, en perspective, partielle, de la jonction latérale de l'une des coquilles sur le seau ; et
fig. 11] est une vue similaire à celle de la figure 5, la coquille étant séparée du seau.

### Description de mode(s) de réalisation

Dans la suite de la description, les éléments identiques ou de fonctions identiques portent le même signe de référence. A des fins de concision de la présente description, ils ne sont pas décrits en regard de chacune des figures, seules les différences entre les modes de réalisation étant décrites.

On a illustré sur les figures 1 à 11 un exemple de dispositif 1 de chauffage thermodynamique d'eau sanitaire selon l'invention.

Le dispositif 1 comprend un ballon 2 de stockage d'eau sanitaire s'étendant selon une direction principale X verticale. Le ballon 2 a par exemple un volume de stockage de 200 l.

Le ballon 2 comprend ainsi une partie inférieure 3, qui est destinée à être dirigée vers le sol, et une partie supérieure 4, opposée à la partie inférieure 3.

Le dispositif 1 comprend un seau 9 monté sur la partie supérieure 4 du ballon 2, comme illustré dans la vue de la figure 2 notamment.

Le seau 9 comprend un fond 8 qui s'étend de préférence dans un plan sensiblement horizontal P, c'est-à-dire transversalement à la direction principale X du ballon 2.

Le seau 9 comporte également une paroi périphérique 10 autour du fond 8 qui s'étend sensiblement perpendiculairement au fond 8.

Le dispositif 1 comprend un caisson 16 formé de deux coquilles 17 et 18 montées de manière amovible sur le seau 9. Dans cet exemple, l'une des coquilles est dite coquille avant 17, l'autre est dite coquille arrière 18.

Les coquilles 17 et 18 forment chacune une demi-paroi latérale de caisson 30 qui forment ensemble, lorsque les coquilles 17 et 18 sont montées sur le seau 9, une paroi latérale de caisson 32.

Les coquilles 17 et 18 forment chacune une demi-surface supérieure de caisson 31 qui forment ensemble, lorsque les coquilles 17 et 18 sont montées sur le seau 9, une surface supérieure de caisson 20.

La paroi latérale de caisson 32 et la surface supérieure de caisson 20 forment avec le seau 9 un espace de réception 33.

Le dispositif 1 comporte, comme illustré sur la vue de la figure 2, un module de chauffage de l'eau 5 comportant une pompe à chaleur 6.

La pompe à chaleur 6 comporte un échangeur thermique de chauffage de l'eau (non illustré) qui est, par exemple, disposé à l'intérieur du ballon 2.

La pompe chaleur 6 comporte, en outre, un deuxième échangeur thermique 7 positionné dans l'espace de réception 33.

Le dispositif 1 comporte également un module d'extraction d'air 15 monté sur le fond 8.

Le module d'extraction d'air 15 comporte de plus un ventilateur 21 monté sur le fond 8 dans l'espace de réception 33 permettant un flux d'air entre une entrée d'air 22 et une sortie d'air 23.

L'entrée d'air 22 et la sortie d'air 23 sont positionnées sur la demi-surface supérieure 31 de la coquille arrière 18 du caisson 16. Le module d'extraction d'air 15 est configuré pour que le flux d'air traverse le deuxième échangeur thermique 7.

Le module d'extraction d'air 15 peut comporter des raccords de piquage au niveau de l'entrée 22 et de la sortie 23.

La hauteur Hp de la paroi périphérique 10 du seau 9 prise perpendiculairement au fond 8, qui est sensiblement constante, est inférieure à la hauteur He de la demi-paroi latérale de caisson 30, et donc de la paroi latérale de caisson 32, perpendiculairement au fond 8.

Le ballon 2 comprend sur une surface périphérique un manteau 37 comportant une paroi latérale 36. Le manteau 37 recouvre une cuve, non visible sur les figures.

Comme notamment illustré sur les figures 1 et 4, la paroi latérale du caisson 31 s'étend dans le prolongement de la paroi latérale 36 du manteau 37.

En particulier, la surface extérieure de la paroi latérale 36 du manteau 37 s'étend de préférence dans la continuité de la surface extérieure de la paroi latérale de caisson 32.

Chaque coquille 17 et 18 est configurée pour être montée de manière amovible sur le seau 9 par un mouvement suivant un axe de montage T sensiblement transversal à la direction principale X. Ainsi, chaque coquille est de préférence configurée pour être montée sur le seau dans un plan sensiblement horizontal ce qui permet une manutention facilitée du caisson dans un environnement à l'encombrement très contraint, tel qu'un placard ou dans le cas où le dispositif de chauffage est disposé très proche du plafond de la pièce.

Pour ce montage sur le seau 9, les coquilles 17 et 18 sont configurées pour se déformer élastiquement par une flexion autour d'un axe parallèle à la direction principale X pour initier un déplacement latéral Dt de chacun des bords d'extrémité 35 de la demi-paroi latérale 30. Le déplacement latéral Dt est réalisé le long d'un axe sensiblement perpendiculaire à la direction principale X et à l'axe de montage T.

La paroi latérale 36 du manteau 37 peut entourer la cuve autour de la direction principale X.

La paroi latérale de caisson 30 peut s'étendre autour de la direction principale X et sensiblement parallèlement à la direction principale X.

La paroi supérieure de caisson 20 peut s'étendre dans un plan perpendiculaire à la direction principale X.

Le ballon 2 de stockage de l'eau est de préférence de section circulaire transversalement à la direction principale X.

Le contour de la paroi périphérique 10 du seau 9 et le contour la paroi latérale du caisson 32 pris transversalement à la direction principale X est de préférence circulaire.

Comme notamment illustré sur les figures 3 à 11, chaque coquille 17 et 18 comprend une demi-lèvre 41 qui s'étend depuis une portion inférieure d'une surface intérieure 40 de la demi-paroi latérale de caisson 30. Chaque demi-lèvre 41 s'étend notamment dans un plan sensiblement transverse à la direction principale X.

Lorsque les coquilles 17 et 18 sont montées sur le seau 9, les demi-lèvres 41 forment ensemble une lèvre 42 du caisson 16 qui s'étend autour de la direction principale X.

Chaque demi-lèvre 41 présente une surface inférieure 45, orientée vers le bas, qui repose sur une portion plane d'un bord supérieur 46 de la paroi périphérique 10 du seau 9.

Le seau 9 comprend une jupe extérieure 60, s'étendant depuis le bord 46. Cette jupe extérieure 60 permet l'insertion d'une partie supérieure 61 du manteau 37 entre la jupe extérieure 60 et la paroi périphérique 10 du seau 9.

Par ailleurs, le bord 46 est pourvu d'un bourrelet 62 radial extérieur qui s'insère entre la demi-lèvre 41 de chaque coquille 17 et 18 et une nervure intérieure 63 sur la surface intérieure 40 de la demi-paroi latérale de caisson 30. Cette insertion permet un blocage de chaque demi-coquille 17 et 18 suivant la direction principale X.

Comme illustré sur la vue de la figure 3, la demi-lèvre 41 d'au moins l'une des coquilles 17 et 18, dans cet exemple au moins la coquille arrière 18, présente une interruption 65 configurée pour faciliter la déformation élastique de ladite coquille 17 ou 18 et le déplacement latéral Dt de chacun des bords d'extrémité 35 de la demi-paroi latérale 30 lors de son montage sur le seau 9.

L'interruption 65 est présente à une position centrale de la demi-lèvre 41. Néanmoins, l'interruption 65 pourrait être à une autre position comprise entre les deux bords d'extrémité 35 de la demi-paroi latérale 30. Dans une variante non-illustrée la demi-lèvre 41 pourrait comprendre une pluralité d'interruptions 65.

Dans cet exemple, la longueur Li de l'interruption 65, mesurée suivant une direction d'élongation E de la demi-lèvre 41, est inférieure à 20% de la longueur LI de la demi-lèvre 41, mesurée suivant la direction d'élongation E.

L'interruption 65 est ici formée par une réduction de largeur La de la demi-lèvre 45, jusqu'à une largeur quasi nulle ou nulle.

L'interruption 65 est configurée pour former une zone de déformation préférentielle 115 de la coquille 18 au niveau d'une partie centrale de la demi-paroi latérale de caisson 30 pour faciliter la déformation élastique de ladite coquille 18 lors de son montage sur le seau 9.

Cette interruption 65 forme un logement 100 configuré pour coopérer avec un plot 101 de centrage monté sur le seau 9 et pour centrer la coquille 18 par rapport au seau 9 lors de son montage sur le seau 9 pour permettre le montage de la coquille 18 sur le seau 9 dans un plan transversal à direction principale.

Le logement 100 a, dans un plan horizontal, une forme en trou de serrure, comme l'illustre la vue de la figure 6. Plus particulièrement, le logement 100 comprend une portion de guidage 102 ouverte vers l'intérieur de la coquille 18, et donc vers l'espace de réception 33, et une portion d'encliquetage 103 du plot 101, la portion de guidage 102 débouchant dans la portion d'encliquetage 103 du plot 101.

La portion de guidage 102 a une forme évasée vers l'espace de réception 33. Cette forme permet, lors du montage de la coquille 18 sur le seau 9, de guider la coquille 18 dans un plan transversal à la direction principale X grâce à l'interaction entre la portion de guidage 102 et le plot 101.

La forme étant évasée, elle permet un guidage progressif de la coquille 18 jusqu'à l'encliquetage du plot 101 avec la portion d'encliquetage 103.

Dans cet exemple, pour permettre l'encliquetage, la demi-lèvre 41 comprend deux évidements 105 bordants latéralement le logement 100. Les évidements 105 définissent ainsi deux bras 106 latéraux au logement 102 et, sur chaque bras 106, une zone de déformation préférentielle lors de l'encliquetage du plot 101 et du logement 100.

Plus particulièrement, lors de l'encliquetage du plot 101 sur la portion d'encliquetage 103, les bras 106 vont se déformer élastiquement pour permettre cet encliquetage.

Comme illustré sur les vues des figures 7 et 8, le plot 101 s'étend verticalement depuis le bord supérieur 46 de la paroi périphérique 10 du seau 9.

Le plot 101 comprend une portion inférieure 110 et une portion supérieure 111. L'encliquetage du plot 101 dans le logement 102 est possible uniquement sur la portion inférieure 110. En d'autres termes, la portion supérieure 111 ne peut pas s'encliqueter dans le logement 102, permettant ainsi une fonction de détrompage dans le positionnement de la coquille 18 suivant la direction principale X.

Dans cet exemple, en section transversale, le plot 101 a une forme en arc de cercle. Le diamètre de cet arc de cercle est sensiblement identique entre la portion inférieure 110 et la portion supérieure 111. Pour former le détrompage, le secteur d'angle de cet arc au niveau de la portion supérieure 11 est réduit par rapport à celui de la portion inférieure.

De plus, les côtés latéraux 112 comprennent un aplat pour amplifier la fonction de détrompage.

Le plot 101 peut être creux.

Le plot 101 peut également présenter une élasticité pour faciliter le montage de la coquille 18.

La coquille 18 comprend également, comme illustré sur les vues des figures 9 et 10, dans une partie inférieure de la surface intérieure 40 à proximité des bords d'extrémité 35, deux organes de fixation latéraux 120 configurés pour coopérer, grâce à la déformation élastique de la coquille 18 lors du montage de la coquille 18 sur le seau 9, avec deux organes de fixation 121 correspondants du seau 9 pour la fixation amovible de la coquille 18 sur le seau 9.

Comme illustré sur la vue de figure 9, les organes de fixation latéraux 120 peuvent être formés par une encoche s'étendant verticalement depuis le bas de la coquille 18 jusqu'à la nervure intérieure 63.

Comme illustré sur la vue de figure 10, les deux organes de fixation 121 du seau 9 sont par exemple formés par une protubérance saillante sur une face extérieure de la jupe extérieure 60 du seau 9.

Pour faciliter le montage de la coquille 18, notamment un montage à l'aveugle c'est-à-dire avec un opérateur placé à l'opposé de la surface intérieure 40 de la coquille 18, la demi-livre 41 peut comprendre une avancée 130. Cette avancée 10 permet de faire reposer la coquille 18 sur le bord supérieur 46 de la paroi périphérique 10 du seau 9 lors du montage, comme illustré sur la figure 11.

Cette avancée 130 s'étend dans le prolongement du plan d'extension de la demi-lèvre 41.

Par exemple, la largeur La maximale au niveau de l'avancée est au moins égale à 1,5 fois le déplacement transversale minimum nécessaire pour le montage de la coquille 18 sur le seau 9.

La coquille 18 peut comprendre des nervures 131 verticales au niveau de l'avancée 130 pour rigidifier l'avancée 130 et permettre une pose sur le bord supérieur 46 de la paroi périphérique 10 du seau 9 lors du montage sans déformation majeure de l'avancée 130.

Dans cet exemple, l'avancée 130 comprend deux parties entre lesquelles est formée le logement 100.

Même si cela n'est pas illustré, la coquille 17, ou coquille avant, peut également comprendre l'ensemble des éléments décrits pour la coquille 18, ou coquille arrière, notamment s'agissant de la demi-lèvre 41, du logement 100, des deux organes de fixation latéraux 120 et deux organes de fixation 121 correspondants du seau 9, le seau 9 comprenant un second plot 101 pour coopérer avec le logement 10 de la coquille 17.

## Revendications

1. Dispositif (1) de chauffage thermodynamique d'eau sanitaire comprenant :
- un ballon (2) de stockage de l'eau s'étendant suivant une direction principale (X) ;
- un seau (9) monté sur une partie supérieure (4) du ballon (2), le seau (9) formant un fond (8) et comprenant une paroi périphérique (10) s'étendant à partir et autour du fond (8) pour former au moins partiellement un espace de réception (33) ;
- un caisson (16) formant une paroi latérale de caisson (32) et une surface supérieure du caisson (20) pour former au moins partiellement avec le seau (9) l'espace de réception (33), le caisson (16) comprenant une première coquille (18) et une deuxième coquille (17), la première coquille (18) formant une demi-paroi latérale de caisson (30) et une demi-surface supérieure de caisson (31) ;
- un module de chauffage de l'eau (5) comprenant une pompe à chaleur (6), au moins une partie de la pompe à chaleur (6) étant disposée dans l'espace de réception (33) ;
- un module d'extraction d'air (15) monté à l'intérieur de l'espace de réception (33) ;
**caractérisé en ce que** la première coquille (18) est configurée pour être montée de manière amovible sur le seau (9) par un mouvement suivant une direction (T) sensiblement transversale à la direction principale (X), la première coquille (18) étant configurée pour se déformer élastiquement lors de son montage sur le seau (9) ;
et **en ce que** la première coquille (18) comprend deux organes de fixation latéraux (120) configurés pour coopérer, grâce à la déformation élastique de la première coquille (18) lors du montage de la première coquille (18) sur le seau (9), avec deux organes de fixation (121) correspondants du seau (9) pour la fixation amovible de la première coquille (18) sur le seau (9) ;
et **en ce que** la première coquille (18) comprend une surface intérieure (40) formant un logement (100) compris entre les deux organes de fixation latéraux (120) configuré pour coopérer avec le seau (9) et pour centrer la première coquille (18) par rapport au seau (9) lors du montage de la première coquille (18) sur le seau (9) pour permettre le montage de la première coquille (18) sur le seau (9) dans un plan transversal à direction principale (X).

2. Dispositif (1) selon la revendication 1, **caractérisé en ce que** le logement (100) est configuré pour coopérer avec un plot (101) de centrage monté sur le seau (9) et pour centrer la première coquille (18) par rapport au seau (9) lors du montage de la première coquille (18) sur le seau (9) pour permettre le montage de la première coquille (18) sur le seau (9) dans un plan transversal à direction principale (X).

3. Dispositif (1) selon la revendication 1 ou 2, **caractérisé en ce que** le plot (101) de centrage comprend un système de détrompage configuré pour garantir le bon positionnement relativement à la direction principale (X) de la première coquille (18) par rapport au seau (9).

4. Dispositif (1) selon la revendication 2 ou 3, **caractérisé en ce que** le logement (100) est configuré pour coopérer par encliquetage, lors du montage de la première coquille (18) sur le seau (9), avec le plot (101) de centrage.

5. Dispositif (1) selon les revendications 3 et 4, **caractérisé en ce que** le plot (101) de centrage comprend une portion inférieure (110) et une portion supérieure (111) formant le système de détrompage, la coopération par encliquetage du logement (100) et du plot (101) étant possible uniquement sur la portion inférieure (110).

6. Dispositif (1) selon l'une des revendications 4 et 5, **caractérisé en ce que** la première coquille (18) comprend au moins un évidement (105) configuré pour former une zone de déformation préférentielle du logement (100) lors de l'encliquetage du plot (101) et du logement (100) lors du montage de la première coquille (18) sur le seau (9).

7. Dispositif (1) selon l'une quelconque des revendications 4 à 6, **caractérisé en ce que** le logement (100) comprend une portion de guidage (102), la portion de guidage (102) étant ouverte vers l'intérieur de la première coquille (18),
et une portion d'encliquetage (103) du plot, la portion de guidage (102) débouchant dans la portion d'encliquetage (103) du plot,
le logement (100) étant configuré de manière à ce que, lors du montage de la première coquille (18) sur le seau (9), le plot (101) traverse la portion de guidage (102) puis coopère par encliquetage avec la portion d'encliquetage (103), l'interaction entre la portion de guidage (102) et le plot (101) étant configurée pour guider la première coquille (18) dans un plan transversal à la direction principale (X) lors du montage de la première coquille (18) sur le seau (9).

8. Dispositif (1) selon l'une quelconque des revendications précédentes, **caractérisé en ce que** la première coquille (18) comprend une avancée (130) s'étendant depuis la surface intérieure (40) au niveau d'une portion centrale inférieure, l'avancée (130) formant une surface de pose de la première coquille (18) sur le seau lors du montage de la première coquille (18) sur le seau (9).

9. Dispositif (1) selon l'une quelconque des revendications précédentes, **caractérisé en ce que** la première coquille (18) comprend une demi-lèvre (41) s'étendant depuis la surface intérieure (40) de la demi-paroi latérale de caisson (30), la demi-lèvre (41) formant ledit logement (100), le logement (100) formant une interruption (65) de la demi-lèvre (41) configurée pour former une zone de déformation préférentielle (115) de la première coquille (18) pour faciliter la déformation élastique de ladite coquille (18) lors de son montage sur le seau (9).

10. Dispositif (1) selon les revendications 8 et 9, **caractérisé en ce que** la demi-lèvre (41) forme ladite avancée (130).

11. Dispositif (1) selon l'une quelconque des revendications précédentes, **caractérisé en ce que** la hauteur (Hp) de la paroi périphérique (10) perpendiculairement au fond (8) est inférieure à la hauteur (He) de la paroi latérale de caisson (30) perpendiculairement au fond (8).
